# FASCICULE DE BREVET EUROPEEN

(11) **EP 1 921 379 B1**
(45) Date de publication et mention de la délivrance du brevet: **18.04.2012**
(21) Numéro de dépôt: 07291262.9
(22) Date de dépôt: 16.10.2007
(51) Int. Cl.: F23G 5/00, F23H 9/02

(54) **Rouleau pour grille de four de combustion et/ou d'incinération pourvu d'un conduit de passage d'un fluide de refroidissement**
Ofenwalze mit Kühlflüssigkeitskanal
Kiln cylinder provided with cooling fluid conduit

(30) Priorité: 02.11.2006 FR 0609588
(43) Date de publication de la demande: 14.05.2008
(73) Titulaire: Vinci Environnement, 92851 Rueil Malmaison Cedex (FR)
(72) Inventeur: Combaneyre, Bernard, 79630 Orgeval (FR)
(74) Mandataire: Novagraaf Technologies

(56) Documents cités:
- GB-A- 251 849
- GB-A- 2 056 033
- GB-A- 191 419 678
- US-A- 5 042 401

## Description

L'invention concerne un rouleau pour grille de four à combustion et/ou à incinération, et notamment pour l'incinération de déchets, et une grille équipée de tels rouleaux agencés en cascade et entraînés en rotation autour d'axes horizontaux parallèles afin de permettre l'avancée des combustibles et/ou des déchets dans un four.

Un autre objet de l'invention concerne une utilisation d'une telle grille.

Les rouleaux pour four à combustion et/ou à incinération sont bien connus dans l'art antérieur. Couramment, ils sont composés d'une ossature métallique cylindrique sur laquelle des barreaux incurvés formant des anneaux autour de ladite ossature sont disposés. Lesdits barreaux sont régulièrement répartis le long de ladite ossature et l'espace formé entre les barreaux permet l'alimentation du four en air au travers desdits rouleaux.

Les barreaux sur lesquels reposent les déchets sont soumis à des contraintes thermiques très sévères en raison du niveau élevé des températures régnant dans la zone de combustion et des écarts de température importants entre les échauffements dus au rayonnement et au contact des matières en combustion et le refroidissement provenant du soufflage d'air comburant. Ces contraintes thermiques importantes provoquent des dilatations et des contractions de la matière constitutive des barreaux entraînant des variations dimensionnelles et décalages entre les barreaux et rendant ainsi possible des phénomènes de passage de mâchefer ou de coulée de métal entre les barreaux. En outre, l'air passant au travers des rouleaux n'est alors plus réparti convenablement.

Ainsi, la durée de vie des barreaux se trouve réduite car ils doivent être changés régulièrement afin d'éviter les inconvénients précédemment mentionnés.

Par ailleurs, les grilles équipées de tels rouleaux ne permettent d'exploiter que partiellement le pouvoir calorifique des déchets. En effet, afin de limiter les contraintes thermiques exercées sur les barreaux, la température régnant dans le foyer du four est limitée de sorte que la combustion de certains déchets reste incomplète.

Afin de résoudre ces problèmes, il est connu de munir les rouleaux d'un dispositif de refroidissement permettant de maintenir les barreaux à une température restreinte.

Les documents US 5 042 401, GB 251 849 et GB 19 678 décrivent de tels rouleaux.

Le document US 5 042 401 décrit un rouleau possédant des barreaux longitudinaux creux formant la surface extérieure de support des déchets et permettant le passage d'un fluide de refroidissement. Les barreaux sont alimentés en parallèle au moyen d'un dispositif de répartition du flux disposé à une extrémité dudit rouleau.

Cependant, dans ce cas, les barreaux subissent des déformations importantes liées à une exposition « tout ou rien » dans le foyer du four d'incinération. En outre, en raison de cette disposition des barreaux et des risques de déformation, les risques de blocage des rouleaux par les zones de transit situées entre deux rouleaux adjacents et/ou de chutes de mâchefer au niveau de ces zones de transit sont importants.

Le document GB 251 849 décrit un rouleau composé d'un tube central cylindrique à l'intérieur duquel circule un fluide de refroidissement et autour duquel sont disposés des barreaux incurvés formant des anneaux autour dudit tube central. Toutefois, le circuit de refroidissement ne permet de refroidir que de façon médiocre la surface des barreaux réellement en contact avec les produits à incinérer et les contraintes thermiques appliquées sur les barreaux ne sont que faiblement diminuées.

Le document GB 19678 décrit un rouleau pour grille de four destiné à être monté en rotation dans le foyer du four autour d'un axe longitudinal audit rouleau, comprenant une ossature 1 formant une cage cylindrique, une surface de support du combustible montée autour de ladite ossature 1, ladite surface étant pourvue de moyens de passage du gaz comburant au travers dudit rouleau (entre les éléments 2), la surface de support étant formée par une pluralité de conduits 2 permettant le passage d'un fluide de refroidissement (eau) et formant un enroulement autour de l'axe.

L'invention vise à remédier à ces problèmes en proposant un rouleau pour grille de four résistant davantage aux conditions de température régnant dans le four afin de limiter les opérations de maintenance et permettre l'incinération des déchets à des températures élevées afin d'obtenir une combustion complète des déchets.

À cet effet, et selon un premier aspect, l'invention propose un rouleau pour grille de four destiné à être monté en rotation autour d'un axe A, longitudinal audit rouleau comprenant :
- une ossature formant une cage cylindrique ; et
- une surface de support du combustible montée autour de ladite ossature, ladite surface étant pourvue de moyens de passage du gaz comburant au travers dudit rouleau.

Le rouleau est remarquable en ce que la surface de support est formée par au moins un conduit permettant le passage d'un fluide de refroidissement et formant un enroulement autour de l'axe A.

La forme particulière du conduit de passage du fluide de refroidissement permet d'assurer le refroidissement uniforme de la surface de support des combustibles. Par conséquent, la surface de support n'est soumise qu'à des légères dilatations et/ou contractions lors de la rotation du rouleau et ses expositions successives au foyer de combustion et, à la zone de soufflage de l'air comburant. Ainsi, les variations dimensionnelles des moyens de passage du gaz comburant sont limitées.

En outre, la faible charge thermique du matériau de l'enroulement permet d'accroître la capacité de charge mécanique et la résistance à l'usure par corrosion.

Par ailleurs, la surface de support du combustible étant maintenue à des températures relativement basses, le produit à brûler peut être alimenté d'une manière optimale en gaz comburant de façon à obtenir un spectre de température maximum dans la chambre de combustion. Ainsi, la combustion des déchets est quasiment intégrale et le pouvoir calorifique des déchets est exploité au mieux. En outre, la formation d'oxydes d'azotes (NOx) est limitée.

Enfin, les phénomènes de coulées de métal fondu au travers les moyens de passage du gaz comburant sont beaucoup plus improbables, ce qui assure dans la durée une bonne traversée et une bonne répartition du gaz comburant au travers du rouleau.

Avantageusement, l'enroulement est sensiblement hélicoïdal. Ainsi, la forme de l'enroulement permet d'assurer la purge complète du conduit en air naturel

Avantageusement, les moyens de passage du gaz comburant sont constitués par un espace intercalaire ménagé entre les spires de l'enroulement.

Avantageusement, l'enroulement comprend une pluralité d'éléments creux assemblés par des moyens de raccordement étanche disposés à chaque extrémité desdits éléments.

Ainsi, le montage de l'enroulement est relativement simple.

Dans un mode de réalisation de l'invention, l'enroulement est constitué d'une alternance d'éléments creux de support et d'éléments creux amovibles, lesdits éléments creux de support étant solidarisés à l'ossature par des moyens d'attache. Ainsi, l'accès à l'intérieur du rouleau pour des opérations de maintenance et le changement des éléments sont des opérations simples.

Avantageusement, les moyens de raccordement comprennent :
- une première goulotte formée à chaque extrémité des éléments de support ;
- une seconde goulotte formée à chaque extrémité des éléments amovibles ;
- lesdites goulottes étant munies d'ouvertures coïncidentes permettant le passage du fluide de refroidissement entre les éléments de support et les éléments amovibles et solidarisés par des moyens de fixation.

Ainsi, le raccordement entre les éléments est simple et permet le passage du fluide de refroidissement. En outre, les éléments amovibles sont rapportés radialement sur les éléments support ce qui permet l'assemblage des éléments par l'extérieur de l'ossature.

Avantageusement, les moyens de fixation sont pourvus d'un jeu autorisant un léger débattement des éléments. Ainsi, ledit jeu limite les contraintes appliquées sur les éléments en raison des différences de dilatation entre les éléments adjacents et facilite le raccordement des éléments creux.

Avantageusement, dans un mode de réalisation, les éléments creux sont formés de caissons réalisés d'une seule pièce.

Avantageusement, dans un autre mode de réalisation de l'invention, lesdits éléments sont formés de canaux rigides pourvus d'une ouverture dirigée vers l'extérieur dudit rouleau et d'une plaque de recouvrement de ladite ouverture.

Ainsi, le circuit de refroidissement est réalisé sans tuyauterie flexible ce qui diminue considérablement les risques de fuites.

Avantageusement, la plaque de recouvrement en acier réfractaire est amovible afin de permettre son remplacement. Ainsi, la plaque de recouvrement constitue une pièce d'usure qui peut être changé afin de faciliter la maintenance desdits rouleaux.

Avantageusement, les éléments comprennent en outre deux pièces de liaison longitudinales fixées au canal de part et d'autre de l'ouverture, ladite plaque de recouvrement étant fixée sur une paroi extérieure des pièces de liaison et lesdites pièces de liaison débordant de part et d'autre de la plaque de recouvrement. Ainsi, l'accès aux plaques de recouvrement et par conséquent leur remplacement sont aisés.

Selon un deuxième aspect, l'invention concerne une grille d'incinération comportant une pluralité de rouleaux selon le premier aspect de l'invention.

Selon un troisième aspect, l'invention concerne l'utilisation d'une grille d'incinération selon le second aspect de l'invention, le sens de déplacement du fluide à l'intérieur de l'enroulement étant inversé par rapport au sens de rotation w du rouleau autour de l'axe.

D'autres objets et avantages de l'invention apparaîtront au cours de la description qui suit, faite en référence aux dessins annexés, dans lesquels :
- la figure 1 est une représentation schématique en perspective d'un mode de réalisation d'ossature adapté à un rouleau selon l'invention ;
- la figure 2 est une vue schématique latérale d'une portion de grille d'incinération selon l'invention ;
- la figure 3 est une vue schématique en perspective d'une spire selon un mode de réalisation de l'invention;
- la figure 4 est une vue schématique en perspective du conduit de refroidissement formant un enroulement sensiblement hélicoïdal ;
- les figures 5 et 6 sont des vues schématiques partielle d'une section du conduit de passage du fluide de refroidissement selon un premier mode de réalisation de l'invention ;
- la figure 7 est une vue schématique latérale d'une surface de support de combustible selon un second mode de réalisation de l'invention ;
- la figure 8 est une vue schématique en coupe de deux éléments constitutifs de la surface de support de combustible selon le mode de réalisation de la figure 7 ; et
- la figure 9 est une vue schématique en coupe selon le plan IX de la figure 8.

Comme représentée sur la figure 2, une grille pour four d'incinération et/ou de combustion des déchets est équipée de plusieurs rouleaux 1 agencés en cascade et entraînés en rotation à des vitesses relativement faibles, de 0, 5 à 3 tours/heure environ, autour d'axes horizontaux A, A' parallèles afin de permettre l'avancée des déchets dans le four. Dans la pratique, les grilles comportent environ 6 rouleaux 1 d'environ 1 mètre 50 de diamètre.

Dans le mode de réalisation illustré de l'invention, les rouleaux 1 se succèdent dans la direction de déplacement (flèche x) du combustible, selon une pente descendante α d'environ 15°.

Pour l'entretien de la combustion, un gaz comburant comme l'air est soufflé sensiblement verticalement au travers des rouleaux 1 (flèche y).

Les rouleaux 1 adjacents sont séparés par une jointure de transit 19 permettant de réaliser la jonction entre les deux rouleaux 1 et d'éviter ainsi les chutes de déchets ou de mâchefer entre les deux rouleaux 1.

Un rouleau 1 comprend une ossature 2, représentée sur la figure 1, et une surface de support, représentée schématiquement sur la figure 4, montée autour de ladite ossature 2 et pourvu de moyens de passage du gaz comburant au travers dudit rouleau 1.

L'ossature métallique 2 de rouleau 1 est destinée à être montée dans le four en rotation autour de son axe longitudinal central A.

L'ossature 2 est constituée de longerons 21 longitudinaux s'étendant d'une extrémité 13a à une autre 13b de ladite ossature 2 et formant ainsi une cage sensiblement cylindrique. Dans le mode de réalisation représenté, des barres 22 sensiblement perpendiculaires à la direction longitudinale des longerons 21 sont fixées aux longerons 21 adjacents et permettent d'augmenter la rigidité de l'ossature 2.

À chaque extrémité 13a, 13b de l'ossature 2, un disque 23a, 23b porte un arbre 24 coaxial à l'axe A faisant saillie vers l'extérieur de ladite ossature 2 et permettant de monter l'ossature 2 sur deux paliers d'extrémité, non représentés. Lorsque l'ossature 2 est montée dans le four, un système d'entraînement coopère avec un des arbres 24 afin d'entraîner le rouleau 1 en rotation.

Afin d'assurer la rigidité du rouleau 1, l'ossature 2 est en outre pourvue d'une âme centrale 18 s'étendant longitudinalement entre les deux extrémités 13a, 13b de ladite ossature 2. Ainsi, la flèche maximale de l'ossature 2 est faible.

Avantageusement, l'ossature 2 est également équipée d'aubages fixes, non représentés, soudés sur l'âme centrale 18, permettant d'assurer une répartition homogène du gaz comburant au travers du rouleau 1 et l'attisage des déchets dans la zone de transit entre les rouleaux 1.

Comme représentée schématiquement sur la figure 4, la surface de support des déchets est formée par un conduit 3 permettant le passage d'un fluide de refroidissement. Le conduit 3 forme un enroulement 4 autour de l'axe A.

Dans le mode de réalisation préféré représenté sur la figure 4, l'enroulement 4 est hélicoïdal. Toutefois, on remarquera que l'enroulement 4 peut également être composé d'anneaux coaxiaux à l'axe A disposés autour de l'ossature et séparés par des espaces intercalaires permettant le passage du gaz, les anneaux étant connectées afin de permettre l'écoulement du fluide de refroidissement entre les anneaux.

Lorsque l'enroulement 4 est sensiblement hélicoïdal, le pas de l'enroulement 4 est agencé de manière à constituer un espace intercalaire entre les spires 5 adjacentes, ledit espace intercalaire constituant les moyens de passage du gaz comburant.

Dans le mode de réalisation illustré, l'enroulement 4 est parfaitement régulier. Toutefois, on peut également envisager que le pas de l'enroulement 4 varie sur la longueur du rouleau 1.

On remarquera que lorsqu'on utilise la grille pour four d'incinération et/ou de combustion, le sens de l'enroulement 4 est inversé par rapport au sens de rotation w du rouleau 1 autour de l'axe A. Ainsi, en cas de dégazage du liquide de refroidissement ou apparition d'une bulle, celle-ci se retrouve obligatoirement au point haut d'une spire 5. Ainsi, la bulle se déplace de spire 5 en spire 5 jusqu'à la dernière lors de la rotation du rouleau 1 et rejoint alors l'évacuation 12 du fluide de refroidissement.

À son extrémité amont, le conduit 3 de passage du fluide de refroidissement est connecté d'une part à une alimentation 11 en fluide de refroidissement alors qu'à son extrémité avale, le conduit 3 est connecté à une évacuation 12 du fluide. Avantageusement, l'alimentation 11 et l'évacuation 12 sont introduites à l'intérieur de l'ossature 2 par une même extrémité 13a de ladite ossature 2 : l'extrémité opposée à l'extrémité comprenant l'arbre 24 coopérant avec le système d'entraînement. Ainsi, les introductions de l'alimentation 11 et de l'évacuation 12 à l'intérieur de l'ossature 2 ne sont pas entravées par le système d'entraînement.

L'alimentation 11 et l'évacuation 12 comprennent chacun une portion coaxiale 14, 15 à l'axe A, passant à l'intérieur des arbres 24 coaxiaux à l'axe A. Des portions 16, 17, radiales audit rouleau 1 connectent l'alimentation 11 et l'évacuation 12 respectivement aux extrémités amont et aval du conduit 3 de passage du fluide de refroidissement.

Un joint presse-étoupe, non représenté, permet de garantir l'étanchéité au niveau du raccordement entre les portions coaxiales de l'alimentation 11 et de l'évacuation 12 du fluide de refroidissement.

Avantageusement, l'enroulement 4 est formé par assemblage de différents éléments 26, 27 formant des spires 5, illustrés sur la figure 3. Le diamètre d'une spire 5 doit être légèrement supérieur à celui de l'ossature 2 afin de permettre son montage autour de ladite ossature 2 et son pas, et par conséquent le nombre total de spires 5, est établi en fonction du pourcentage souhaité d'espaces intercalaires formant les moyens de passage du gaz. Ce pourcentage peut être établi en fonction des déchets à traiter et du débit de gaz comburant.

La section des spires 5 est agencée pour permettre un bon contact entre le fluide de refroidissement et la face des spires 5 supportant directement les déchets.

Dans un premier mode de réalisation, illustré sur les figures 5 et 6, les spires 5 sont formées de canaux hélicoïdaux 6 rigides fixés par leurs extrémités, par exemple par soudage. La section des canaux 6 présente sensiblement une forme de U, pourvu d'une ouverture 7 dirigée vers l'extérieur du rouleau 1 et d'une pièce de recouvrement 8 de ladite ouverture 7, réalisée en acier réfractaire. Ainsi, la pièce de recouvrement 8 qui forme la face de support de déchets et qui par conséquent est sujette à une abrasion due aux déchets est amovible et peut être remplacée.

Dans ce mode de réalisation, deux pièces de liaison 9a, 9b sont fixées au canal 6 de part et d'autre de l'ouverture 7 et servent de support aux plaques de recouvrement 8. Avantageusement, la plaque de recouvrement 8 est fixée sur une paroi extérieure 10 des pièces de liaison 9a, 9b et lesdites pièces de liaison 9a, 9b débordent de part et d'autre de la plaque de recouvrement 8. Ainsi, cette disposition particulière permet de fournir une surface de soudure, entre les pièces de liaison 9a, 9b et les pièces de recouvrement 8, qui soit accessible facilement et autorise ainsi un remplacement aisé des plaques de recouvrement 8.

Le procédé d'assemblage d'un rouleau 1 selon ce premier mode de réalisation est le suivant : Les canaux 6 en U sont mis bout à bout et ainsi assemblées autour de l'ossature 1. Les pièces de liaison 9 a, 9b sont ensuite fixées par soudage de part et d'autre de l'ouverture 7 et la plaque de recouvrement 8 peut alors être soudée sur lesdites pièces de liaison 9a, 9b.

Dans un mode de réalisation représenté sur les figures 7 à 9, l'enroulement 4 est constitué d'une pluralité d'éléments creux 26, 27 formés de caissons réalisés d'une seule pièce, qui sont assemblés par des moyens de raccordement 25 disposés aux extrémités desdits éléments 26, 27. Les caissons peuvent être réalisées d'une seule pièce ou par assemblage d'une plaque recouvrant une pièce moulée.

Les moyens de raccordement 25 des éléments 26, 27 sont représentés de façon détaillée sur la figure 8. Pour permettre ce raccordement, il existe deux types d'éléments : les éléments de support 26 et les éléments amovibles 27, raccordés en alternance, et dont les extrémités possèdent des goulottes de raccordement 28, 29.

Les éléments de support 26 sont solidarisés à l'ossature 2 par des moyens d'attache 35a, 35b et les éléments amovibles 27 sont supportés sur les éléments de support 26 et solidarisés à l'ossature 2 par l'intermédiaire des éléments de support 26 et des moyens de raccordement 25. Les moyens d'attache 35a, 35b sont composés d'un premier point de fixation 35a fixe sur l'ossature 2 et d'un second point de fixation 36a pourvu d'un léger jeu permettant un léger débattement de l'élément support 26 par rapport à l'ossature 2.

Les éléments de support 26 possèdent, à chacune de leurs extrémités, une première goulotte 28, ou goulotte inférieure, s'étendant vers l'élément amovible 27 adjacent. La face supérieure des goulottes inférieures 28 est pourvue d'une ouverture 30 permettant le passage du fluide de refroidissement.

En outre, les éléments amovibles 27 possèdent également, à chacune de leurs extrémités, une goulotte supérieure 27, ou seconde goulotte, s'étendant vers le premier élément adjacent, la face inférieure des goulottes supérieures 29 étant également pourvue d'une ouverture 31.

Comme représenté sur la figure 8, la goulotte supérieure 29 de l'élément amovible 27 repose sur la goulotte inférieure 28 de l'élément de support 26 et des moyens de fixation 36, 34 permettent de solidariser lesdits éléments 26, 27. Les ouvertures 30, 31 coïncident afin de permettre le passage du fluide de refroidissement entre les éléments 26, 27 et un joint 32 disposé entre la goulotte supérieure 29 et la goulotte inférieure 28 permet d'étanchéifier les moyens de raccordement 25.

Les figures 8 et 9 représentent, à titre d'exemple, des moyens de fixation composés de deux vis 36a, 36b et de deux écrous 34 disposés de part et d'autre des ouvertures 30, 31.

Les vis 36a, 36b comprennent une tête à six pans creux 37 insérée dans un logement formé dans la seconde goulotte 29 et une tige 38 traversant la première goulotte 28 via un alésage de section oblongue 33a, 33b. La tige 38 comprend une extrémité filetée qui coopère avec l'écrou 34. Avantageusement, l'écrou 34 est pré monté sur l'élément de support 26 au moyen d'une griffe de montage 39. Le logement de la tête 37 de vis est ménagé dans une extrémité pleine de la première goulotte 27 et les alésages de section oblongue 33a, 33b sont formés dans des colonnes latérales pleines 40a, 40b. Ainsi, les vis 36a, 36b ne sont pas en contact direct avec le fluide de refroidissement.

L'écrou 34 est monté dans la griffe de montage 39 avec un léger jeu selon la direction longitudinale de l'enroulement 4. Ainsi, la forme oblongue des alésages 33a, 33b et le jeu précédemment mentionné autorise un léger débattement des éléments 26, 27 (flèche v) afin de diminuer les contraintes appliquées sur les éléments 26, 27 dues aux différences de dilatation entre les éléments adjacents 26,27.

Lorsque l'on souhaite démonter une partie de l'enroulement 4, pour des besoins de maintenance notamment, on peut alors retirer les vis 36a, 36b afin de libérer l'élément amovible 26. Lorsque l'élément amovible 26 est retiré, l'utilisateur a alors accès aux moyens d'attache 35a, 35b qui peuvent alors être dissociés des éléments de support 27 afin de les libérer. Ainsi, une partie choisie de l'enroulement 4 peut être démontée pour accéder à l'intérieur du rouleau ou remplacer les parties les plus usées de l'enroulement 4.

On remarquera que l'utilisation des moyens de raccordement 25 ne se limite pas au mode de réalisation des figures 7 à 9 mais peut aussi se combiner avec le mode de réalisation des éléments creux représenté sur les figures 5 et 6.

## Revendications

1. Rouleau (1) pour grille de four destiné à être monté en rotation dans le foyer du four autour d'un axe A, longitudinal audit rouleau (1) comprenant :
- une ossature (2) formant une cage cylindrique; et
- une surface de support du combustible montée autour de ladite ossature (2), formée par au moins un conduit (3) permettant le passage d'un fluide de refroidissement et formant un enroulement (4) autour de l'axe A ;
ladite surface de support étant pourvue de moyens de passage du gaz comburant au travers dudit rouleau (1) ; ledit rouleau étant **caractérisé en ce que** l'enroulement (4) est constitué d'une alternance d'éléments creux de support (26) et d'éléments creux amovibles (27) assemblés par des moyens de raccordement étanche (25) disposés aux extrémités desdits éléments (26, 27), lesdits éléments creux de support (26) étant solidarisés à l'ossature (2) par des moyens d'attache (35a, 35b).

2. Rouleau (1) pour grille de four selon la revendication 1, **caractérisé en ce que** l'enroulement (4) est sensiblement hélicoïdal.

3. Rouleau (1) pour grille de four selon la revendication 1 ou 2, **caractérisé en ce que** lesdits moyens de passage du gaz comburant sont constitués par un espace intercalaire ménagés entre les spires (5) de l'enroulement (4).

4. Rouleau (1) pour grille de four selon l'une des revendications 1 à 3, **caractérisé en ce que** les moyens de raccordement (25) comprennent :
- une première goulotte (28) formée à chaque extrémité des éléments de support (26) ;
- une seconde goulotte (29) formée à chaque extrémité des éléments amovibles (27) ;
- lesdites goulottes (28, 29) étant munies d'ouvertures (30, 31) coïncidentes permettant le passage du fluide de refroidissement entre les éléments de support (26) et les éléments amovibles (27) et solidarisées par des moyens de fixation.

5. Rouleau (1) pour grille de four selon la revendication 4, **caractérisé en ce que** la seconde goulotte (29) repose sur la première goulotte (28).

6. Rouleau (1) pour grille de four selon la revendication 4 ou 5, **caractérisé en ce qu'**un joint d'étanchéité (32) est disposé entre la première (28) et la seconde (29) goulotte.

7. Rouleau (1) pour grille de four selon l'une des revendications 4 à 6, **caractérisé en que** les moyens de fixation sont pourvus d'un jeu autorisant un léger débattement des éléments creux (26, 27).

8. Rouleau (1) pour grille de four selon la revendication 7, **caractérisé en ce que** les moyens de fixation comprennent au moins une vis (36a, 36b) et un écrou (34), ladite vis (36a, 36b) étant équipée :
- d'une tête (37) insérée dans un logement formé dans la second goulotte (29) ; et
- d'une tige traversant la première goulotte (28) via un alésage (37a, 37b) de section oblongue et dont l'extrémité filetée est insérée dans ledit écrou (39).

9. Rouleau (1) pour grille de four selon l'une des revendications 1 à 8, **caractérisé en ce que** lesdits éléments creux (26, 27) sont formés de caissons.

10. Rouleau (1) pour grille de four selon la revendication 1 à 8, **caractérisé en ce que** lesdits éléments creux (25, 26) sont formés de canaux (6), pourvus d'une ouverture (7) dirigée vers l'extérieur dudit rouleau (1) et d'une plaque de recouvrement (8) de ladite ouverture (7).

11. Rouleau (1) pour grille de four selon la revendication 10, **caractérisé en ce que** la plaque de recouvrement (8) est amovible afin de permettre son remplacement.

12. Rouleau (1) pour grille de four selon l'une des revendications 10 ou 11, **caractérisé en ce que** la plaque de recouvrement (8) est en acier réfractaire.

13. Rouleau (1) pour grille de four selon l'une des revendications 10 à 12, **caractérisé en ce que** lesdits éléments creux (5) comprennent en outre deux pièces de liaison (9a, 9b) longitudinales fixées au canal (6) de part et d'autre de l'ouverture (7), ladite plaque de recouvrement (8) étant soudée sur lesdites pièces de liaison (9a, 9b).

14. Rouleau (1) pour grille de four selon l'une des revendications 1 à 13, **caractérisé en ce que** le conduit de refroidissement (3) est connecté d'une part à une alimentation (11) en fluide de refroidissement et d'autre part à une évacuation (12) du fluide, lesdites alimentation (11) et évacuation (12) étant introduites à l'intérieur de l'ossature (2) par la même extrémité (13a) dudit rouleau (1).

15. Rouleau (1) pour grille de four selon la revendication 14, **caractérisé en ce que** lesdites alimentation (11) et évacuation (12) comprennent chacun une portion coaxiale (14, 15) à l'axe A et une portion radiale (16, 17) audit rouleau (1) connectant lesdites alimentation et évacuation (11, 12) respectivement aux deux extrémités du conduit (3) de passage du fluide de refroidissement.

16. Rouleau (1) pour grille de four selon la revendication 15, **caractérisé en ce qu'**il est pourvu d'un joint presse-étoupe permettant de garantir l'étanchéité au niveau du raccordement entre les portions coaxiales de l'alimentation (11) et de l'évacuation (12) du fluide de refroidissement.

17. Rouleau (1) pour grille de four selon l'une des revendications 1 à 16, **caractérisé en ce que** l'ossature (2) comprend une âme centrale (18) de renfort s'étendant longitudinalement au rouleau (1) afin d'assurer la rigidité dudit rouleau (1).

18. Rouleau (1) pour grille de four selon la revendication 17, **caractérisé en ce que** l'âme centrale (18) est équipée d'aubage permettant d'assurer une répartition homogène du gaz comburant au travers dudit rouleau (1).

19. Rouleau (1) pour grille de four selon la revendication 17 ou 18, **caractérisé en ce que** l'âme centrale (18) est pourvue d'orifices permettant le passage de l'alimentation (11) et de l'évacuation (12) du fluide de refroidissement.

20. Grille de four **caractérisée en ce qu'**elle comporte une pluralité de rouleaux (1) selon l'une des revendications 1 à 19, les axes de rotation A, A' desdits rouleaux (1) étant parallèles.

21. Grille de four selon la revendication 20, **caractérisée en ce que** les rouleaux (1) se succèdent dans la direction de déplacement x du combustible, selon une pente descendante a d'environ 15°.

22. Utilisation d'une grille de four selon l'une des revendications 20 ou 21, **caractérisée en ce que** le sens de déplacement du fluide à l'intérieur de l'enroulement (4) est inversé par rapport au sens de rotation w du rouleau (1) autour de l'axe A.

## Claims

1. Roller (1) for kiln grating adapted to be rotationally mounted in the combustion chamber of the kiln about an axis A, longitudinal to the said roller (1) comprising:
- a frame (2) forming a cylindrical cage; and
- a support surface for the fuel mounted around the said frame (2), formed by at least one duct (3) allowing the passage of a cooling fluid and forming a winding (4) about the axis A;
said support surface is being provided with means for the passage of the oxidising gas through the said roller (1), said roller being **characterised in that** the winding (4) consists of an alternation of hollow support members (26) and removable hollow members (27) assembled by leaktight connecting means (25) disposed at the ends of the said members (26, 27), said hollow support members (26) being secured to the frame (2) by attachment means (35a, 35b).

2. Roller (1) for kiln grating according to claim 1, **characterised in that** the winding (4) is substantially helical.

3. Roller (1) for kiln grating according to claim 1 or 2, **characterised in that** the said passage means for the oxidising gas are constituted by an intermediate space formed between the turns (5) of the winding (4).

4. Roller (1) for kiln grating according to any one of claims 1 to 3, **characterised in that** the connecting means (25) include:
- a first channel (28) formed at each end of the support members (26);
- a second channel (29) formed at each end of the removable members (27);
- said channels (28, 29) being provided with coincident openings (30, 31) allowing the passage of cooling fluid between the support members (26) and the removable members (27) and secured by fastening means.

5. Roller (1) for kiln grating according to claim 4, **characterised in that** the second channel (29) rests on the first channel (28).

6. Roller (1) for kiln grating according to claim 4 or 5, **characterised in that** a seal (32) is disposed between the first (28) and second (29) channel.

7. Roller (1) for kiln grating according to any one of claims 4 to 6, **characterised in that** the fixing means are provided with a play allowing a slight clearance of the hollow members (26, 27).

8. Roller (1) for kiln grating according to claim 7, **characterised in that** the fixing means comprise at least one screw (36a, 36b) and a nut (34), said screw (36a, 36b) being provided with:
- a head (37) inserted into a seating formed in the second channel (29); and
- a rod passing through the first channel (28) via a bore (37a, 37b) of oblong cross-section and whose threaded end is inserted into the said nut (39).

9. Roller (1) for kiln grating according to any one of claims 1 to 8, **characterised in that** the said hollow members (26, 27) are formed from caissons.

10. Roller (1) for kiln grating according to claims 1 to 8, **characterised in that** the said hollow members (25, 26) are formed from channels (6), provided with an opening (7) directed towards the outside of the said roller (1) and a cover plate (8) for the said opening (7).

11. Roller (1) for kiln grating according to claim 10, **characterised in that** the cover plate (8) is removable to allow its replacement.

12. Roller (1) for kiln grating according to any one of claims 10 or 11, **characterised in that** the cover plate (8) is made of refractory steel.

13. Roller (1) for kiln grating according to any one of claims 10 to 12, **characterised in that** the said hollow members (5) additionally include two longitudinal connecting pieces (9a, 9b) fixed to the channel (6) on both sides of the opening (7), the said cover plate (8) being welded to the said connecting pieces (9a, 9b).

14. Roller (1) for kiln grating according to any one of claims 1 to 13, **characterised in that** the cooling duct (3) is connected on one hand to an inlet (11) for cooling fluid and on the other to an outlet (12) for the fluid, the said inlet (11) and outlet (12) being inserted inside the frame (2) via the same end (13a) of the said roller (1).

15. Roller (1) for kiln grating according to claim 14, **characterised in that** the said inlet (11) and outlet (12) each include a portion (14, 15) coaxial with the axis A and a portion (16, 17) radial to the said roller (1) connecting said inlet and outlet (11, 12) respectively to the two ends of the conduit (3) for the passage of cooling fluid.

16. Roller (1) for kiln grating according to claim 15, **characterised in that** it is provided with a gland seal to ensure leaktightness at the connection between the coaxial portions of the inlet (11) and outlet (12) for the cooling fluid.

17. Roller (1) for kiln grating according to one of claims 1 to 16, **characterised in that** the frame (2) includes a central strengthening core (18) extending longitudinally to the roller (1) so as to ensure the rigidity of the said roller (1).

18. Roller (1) for kiln grating according to claim 17, **characterised in that** the central core (18) is provided with blading to ensure a homogeneous distribution of the oxidising gas through the said roller (1).

19. Roller (1) for kiln grating according to claim 17 or 18, **characterised in that** the central core (18) is provided with orifices allowing the passage of the inlet (11) and the outlet (12) for the cooling fluid.

20. Kiln grating **characterised in that** it includes a plurality of rollers (1) according to any one of claims 1 to 19, the axes of rotation A, A' of the said rollers (1) being parallel.

21. Kiln grating according to claim 20, **characterised in that** the rollers (1) are disposed in succession in the direction of movement x of the fuel, on a downward slope a of about 15°.

22. Use of a kiln grating according to any one of claims 20 or 21, **characterised in that** the direction of movement of the fluid inside the winding (4) is reversed relative to the direction of rotation w of the roller (1) about the axis A.

## Patentansprüche

1. Walze (1) für Feuerrost, die dazu bestimmt ist, in dem Ofenherd in Drehung um eine Achse A längs zu der Walze (1) montiert zu werden, umfassend:
- ein Gestell (2), das einen zylindrischen Käfig bildet und
- eine Tragfläche für Brennstoff, die um das Gestell (2) angebracht ist und durch mindestens eine Leitung (3) gebildet ist, die den Durchlass von Kühlflüssigkeit gestattet und eine Wicklung (4) um die Achse A bildet;
wobei die Tragfläche mit einer Durchlasseinrichtung für verbrennungsförderndes Gas durch die Walze (1) hindurch versehen ist, wobei die Walze **dadurch gekennzeichnet ist, dass** die Wicklung (4) durch eine Wechselfolge von Traghohlbauteilen (26) und abnehmbaren Hohlbauteilen (27) gebildet ist, die durch eine Anschlussdichtung (25) verbunden sind, die an den Enden der Bauteile (26, 27) angeordnet sind, wobei die Hohlbauteile (26) mit dem Gestell (2) durch eine Befestigungseinrichtung (35a, 35b) fest verbunden ist.

2. Walze (2) für Ofenrost nach Anspruch 1, **dadurch gekennzeichnet, dass** die Wicklung (4) im Wesentlichen schraubenförmig ist.

3. Walze (1) für Ofenrost nach Anspruch 1 oder 2, **dadurch gekennzeichnet, dass** die Durchlasseinrichtung für verbrennungsförderndes Gas durch einen Zwischenraum gebildet ist, der zwischen den Windungen (5) der Wicklung (4) ausgebildet ist.

4. Walze (1) für Ofenrost nach einem der Ansprüche 1 bis 3, **dadurch gekennzeichnet, dass** die Anschlussdichtung (25) aufweist:
- eine erste Rutsche (28), die an jedem Ende der Tragbauteile (26) ausgebildet ist;
- eine zweite Rutsche (29), die an jedem Ende der abnehmbaren Bauteile (27) ausgebildet ist;
- wobei die Rutschen (28, 29) mit zusammenfallenden Öffnungen (30, 31) versehen sind, die den Durchlass des Kühlmittels zwischen den Tragbauteilen (26) und den abnehmbaren Bauteilen (27) gestatten, und durch eine Befestigungseinrichtung fest verbunden sind.

5. Walze (1) für Ofenrost nach Anspruch 4, **dadurch gekennzeichnet, dass** die zweite Rutsche (29) auf der ersten Rutsche (28) sitzt.

6. Walze (1) für Ofenrost nach Anspruch 4 oder 5, **dadurch gekennzeichnet, dass** eine Dichtung (32) zwischen der ersten (28) und der zweiten (29) Rutsche angeordnet ist.

7. Walze (1) für Ofenrost nach einem der Ansprüche 4 bis 6, **dadurch gekennzeichnet, dass** die Befestigungseinrichtung mit einem Spiel versehen ist, das ein leichtes Schlagen der Hohlbauteile (26, 27) erlaubt.

8. Walze (1) für Ofenrost nach Anspruch 7, **dadurch gekennzeichnet, dass** die Befestigungseinrichtung mindestens eine Schraube (36a, 36b) und eine Mutter (34) aufweist, wobei die Schraube (36a, 36b) ausgestattet ist mit:
- einem Kopf (37), der in eine Aufnahme eingefügt ist, die in der zweiten Rutsche (29) ausgebildet ist, und
- einem Schaft, der die erste Rutsche (28) über eine Bohrung (37a, 37b) mit länglichem Querschnitt durchquert, und dessen Gewindeende in die Mutter (39) eingefügt ist.

9. Walze (1) für Ofenrost nach einem der Ansprüche 1 bis 8, **dadurch gekennzeichnet, dass** die Hohlbauteile (26, 27) durch Kästen gebildet sind.

10. Walze (1) für Ofenrost nach den Ansprüchen 1 bis 8, **dadurch gekennzeichnet, dass** die Hohlbauteile (25, 26) durch Kanäle (6) gebildet sind, die mit einer Öffnung (7) versehen sind, die zur Außenseite der Walze (1) gerichtet ist, und mit einer Abdeckplatte (8) der Öffnung (7).

11. Walze (1) für Ofenrost nach Anspruch 10, **dadurch gekennzeichnet, dass** die Abdeckplatte (8) abnehmbar ist, um ihr Ersetzen zu gestatten.

12. Walze (1) für Ofenrost nach einem der Ansprüche 10 oder 11, **dadurch gekennzeichnet, dass** die Abdeckplatte (8) aus hitzebeständigem Stahl besteht.

13. Walze (1) für Ofenrost nach einem der Ansprüche 10 bis 12, **dadurch gekennzeichnet, dass** die Hohlbauteile (5) ferner zwei Längsverbindungsteile (9a, 9b) aufweisen, die an dem Kanal (6) jeweils auf der Seite der Öffnung (7) befestigt sind, wobei die Abdeckplatte (8) auf die Verbindungsteile (9a, 9b) geschweißt ist.

14. Walze (1) für Ofenrost nach einem der Ansprüche 1 bis 13, **dadurch gekennzeichnet, dass** der Kühlkanal (3) einerseits mit einer Zuführung (11) von Kühlmittel und andererseits mit einer Ableitung (12) des Kühlmittels verbunden ist, wobei die Zuführung (11) und die Ableitung (12) in das Innere des Gestells (2) durch dasselbe Ende (13a) der Walze (1) eingeführt sind.

15. Walze (1) für Ofenrost nach Anspruch 14, **dadurch gekennzeichnet, dass** die Zuführung (11) und die Ableitung (12) jeweils einen Abschnitt (14, 15) aufweisen, der zu der Achse A koaxial ist, und einen Abschnitt (16, 17), der zu der Walze (1) radial ist und die Zuführung und die Ableitung (11, 12) jeweils mit den zwei Enden des Kühlmitteldurchgangskanals (3) verbinden.

16. Walze (1) für Ofenrost nach Anspruch 15, **dadurch gekennzeichnet, dass** sie mit einer Stopfbuchsendichtung versehen ist, die die Abdichtung auf dem Niveau des Anschlusses zwischen den koaxialen Abschnitten der Zuführung (11) und der Ableitung (12) des Kühlmittels garantiert.

17. Walze (1) für Ofenrost nach einem der Ansprüche 1 bis 16, **dadurch gekennzeichnet, dass** das Gestell (2) eine zentrale Verstärkungsseele (18) aufweist, die sich längs zu der Walze (1) erstreckt, um die Steifigkeit der Walze (1) sicherzustellen.

18. Walze (1) für Ofenrost nach Anspruch 17, **dadurch gekennzeichnet, dass** die zentrale Seele (18) mit einer Beschaufelung versehen ist, die es erlaubt, eine homogene Verteilung des verbrennungsfördernden Gases durch die Walze (1) sicherzustellen.

19. Walze (1) für Ofenrost nach Anspruch 17 oder 18, **dadurch gekennzeichnet, dass** die zentrale Seele (18) mit Öffnungen versehen ist, die das Durchgehen der Zuführung (11) und der Ableitung (12) des Kühlmittels erlauben.

20. Ofenrost, **dadurch gekennzeichnet, dass** er mehrere Walzen (1) nach einem der Ansprüche 1 bis 19 aufweist, wobei die Rotationsachsen A, A' der Walzen (1) parallel sind.

21. Ofenrost nach Anspruch 20, **dadurch gekennzeichnet, dass** die Walzen (1) in die Bewegungsrichtung x des verbrennungsfördernden Gases mit einem sinkenden Gefälle α von etwa 15° aufeinander folgen.

22. Einsatz eines Ofenrosts nach einem der Ansprüche 20 oder 21, **dadurch gekennzeichnet, dass** die Bewegungsrichtung des Fluids im Inneren der Wicklung (4) in Bezug zu der Drehrichtung w der Walze (1) um die Achse A umgekehrt ist.
